# EUROPÄISCHE PATENTSCHRIFT

(11) **EP 1 491 698 B1**
(45) Veröffentlichungstag und Bekanntmachung des Hinweises auf die Patenterteilung: **19.08.2009**
(21) Anmeldenummer: 04400003.2
(22) Anmeldetag: 12.02.2004
(51) Int. Cl.: E04B 9/00, E04B 9/36

(54) **Aus Stäben gebildete Verkleidung von Decken, Wänden oder dergleichen Bauwerkteilen**
Cover made from rods for roofs, walls or other similar building elements
Revêtement constitué de barres pour des plafonds, murs ou des éléments de construction similaires

(30) Priorität: 26.06.2003 DE 20309902 U
(43) Veröffentlichungstag der Anmeldung: 29.12.2004
(62) Teilanmeldung aus: 07020801.2
(73) Patentinhaber: Arnold AG, 61381 Friedrichsdorf (DE)
(72) Erfinder: Grimm, Michael, 61250 Usingen/Eschbach (DE); Arnold, Uwe, 61440 Oberursel (DE)
(74) Vertreter: Schubert, Siegmar

(56) Entgegenhaltungen:
- EP-A- 0 088 363
- DE-A1- 19 909 405
- DE-U1- 20 208 145
- DE-U1- 29 817 115

## Beschreibung

Die Erfindung betrifft eine aus Stäben gebildete Verkleidung von Decken, Wänden oder dergleichen Bauwerkteilen nach dem Oberbegriff des Anspruchs 1.

Aus der Praxis bekannte Verkleidungen von Decken bestehen aus gewebeartig miteinander verflochtenen Elementen, die jedoch eine in der Herstellung verhältnismäßig komplizierte und schwere Konstruktion ergeben.

Bekannt ist auch eine aus Stäben gebildete Verkleidung von Decken, Wänden oder dergleichen Bauwerkteilen, mit wenigstens zwei Trägerplatten, an denen je eine Reihe von in Querabständen angeordneten Stabaufnahmen vorgesehen sind, wobei die Stabaufnahmen als einseitig offene Ausnehmungen an einem Rand je einer der Trägerplatten ausgebildet sind (DE-U-298 17 115.5). Um die Stäbe im wesentlichen parallel zueinander sicher an den Trägerplatten halten zu können, die ihrerseits an der Decke oder dergleichen Bauwerkteilen angebracht werden, sind mindestens drei Trägerplatten mit je einer Reihe von in Querabständen zueinander angeordneten, einseitig offenen Ausnehmungen vorzusehen, deren Profile im wesentlichen identisch den Teilquerschnitten der Stäbe sind. Dabei sind die Querabstände der Ausnehmungen in einer ersten der Trägerplatten und einer dritten der Trägerplatten äquidistant. Die Querabstände der Ausnehmungen in einer zweiten der Trägerplatten ist dabei bezogen auf die Äquidistanten Querabstände der ersten und der dritten der Trägerplatten um eine Differenz größer oder kleiner. Die Trägerplatten werden dann in gegenseitigen Längsabständen in Längsrichtung der Querstäbe dergestalt parallel zueinander angeordnet, dass die Ausnehmungen der ersten Trägerplatte und der dritten Trägerplatte zueinander fluchten und die Ausnehmungen der zweiten Trägerplatte demgegenüber um die Differenz bzw. das Differenzmaß versetzt sind, woraus sich infolge der Elastizität der Stäbe in den Ausnehmungen die Klemmwirkung ergibt. Die Ausnehmungen in den Trägerplatten an je einem Rand der Trägerplatten sind aus ästhetischen Gründen dergestalt offen, dass ein Mantelabschnitt eines in die Ausnehmungen ein geführten Stabs über den Rand hervorsteht. - Nachteilig bei dieser Verkleidung ist deren Montage insofern, als deren wesentlichen Teile, nämlich die Trägerplatten und die Stäbe, lose zusammenzusetzen sind und als derart zusammengesetzte Gesamtheit an der Decke oder dem Bauwerksteil zu montieren ist, wobei eine Klemmung der Stäbe durch Zusammenschieben der zunächst losen auf die Stäbe aufgeschobenen Trägerplatten erfolgt.

Statt dessen kann auch daran gedacht werden, Stäbe an Trägerelementen, die an der Decke angebracht sind, mit zusätzlichen Befestigungselementen zu befestigen. Diese Befestigungselemente können jedoch den Aufwand und das Gewicht der Verkleidung unerwünscht erhöhen und darüber hinaus einen ästhetisch ansprechenden Eindruck stören.

Ein zum Stand der Technik gehörender Gitterrost der eingangs genannten Gattung besteht aus mehreren Gitterstäben und zumindest einem Quersteg, der in Längsrichtung eine kammartige Profilierung mit jeweiligen Profilzähnen und Formschlitzen aufweist. (DE-A-199 09 405). Die Gitterstäbe, die parallel zueinander verlaufen können, sind am Quersteg mit jeweils einer Klemmverbindung festgelegt, die eine am Profilzahn gebildete Materialverformung aufweist. In einer Ausführungsform ist in ein Hohlprofil des Gitterstabs aus Material geringerer Festigkeit als dasjenige des Klemmwulstes ausgebildet, so dass durch Materialumformung des Hohlprofils im Bereich seiner Wandungen das Hohlprofil in die Klemmwülste eingreifen kann. In anderen Ausführungsformen des Hohlprofils ist ein Aufnahmeprofil in dem Hohlprofil mit nach innen gerichteten Abkantungen bereits so vorgeformt, dass in das Aufnahmeprofil bei Verformung des Profilzahns die jeweilige Klemmwulst eingreifen kann. Bei einem solchen Hohlprofil werden die bei der Herstellung der Klemmverbindung auftretenden Kräfte über eine Stützwirkung von an einander liegenden Flanken aufgenommen, die an den Endabschnitten der Abkantungen ausgeformt sind. Damit soll eine langzeitstabile Verbindung der Bauteile ohne ungewollte Deformationen im Bereich des Aufnahmeprofils bzw. einer Formausnehmung erreicht werden. Es ist jedoch nicht möglich, die Langzeitverbindung insbesondere zu Reparatur- und/oder Wartungszwecken wieder leicht zu lösen.

Der folgenden Erfindung liegt daher die Aufgabe zugrunde, unter Vermeidung der obigen Nachteile eine Verkleidung zu schaffen, die an ihrer Einsatzstelle bzw. Montagestelle montagegünstig ist, d.h. leicht montierbar und demontierbar und insbesondere nicht als zusammengesetztes Gesamtgebilde anzubringen ist.

Diese Aufgabe wird mit einer Verkleidung gelöst, welche die Merkmale des Anspruchs 1 umfasst.

Bei dieser Lösung wird von Stabaufnahmen ausgegangen, die aus einseitig offenen Ausnehmungen der Trägerplatten an ihrem unteren Rand bestehen und so ausgebildet sind, dass die Stäbe in sie ohne Werkzeug einsetzbar sind und ohne zusätzlichen Montageschritt wie Anschrauben sicher gehalten werden. Die Stäbe sind quer zu ihrer Längsrichtung elastisch verformbar, so dass sie bequem ohne Werkzeug in die Ausnehmungen der Trägerplatten eingesetzt werden können. Die Trägerplatten wurden zuvor so ausgebildet und an der Decke bzw. dem Bauwerksteil so ausgerichtet, dass die Ausnehmungen der auch unmittelbar benachbarten Trägerplatten fluchten.

Die Stäbe sind somit unmittelbar an den montierten Trägerplatten einclipsbar, wobei sich die Stäbe elastisch verformen, so dass sie in den praktisch nicht verformbaren Trägerplatten sicher gehalten werden. Gleichwohl sind die Stäbe, wie weiter unten im Einzelnen angegeben, lediglich durch Zusammendrücken aus den Ausnehmungen entfernbar.

Hierzu sind die Stäbe als in Längsrichtung geschlitzte Hohlprofile ausgebildet. Mit dem Längsschlitz bzw. Spalt wird eine gute elastische Verformbarkeit bei Einclipsen erreicht, obwohl der Stab im übrigen gegen unerwünschte Verformungen widerstandsfähig ausgebildet sein kann.

Im einzelnen ist das Hohlprofil der Stäbe gemäß Anspruch 2 vorzugweise bis zu einem Längsschlitz im wesentlichen röhrchenförmig und geht an dem Längsschlitz in zwei abstehende Schenkel mit hakenförmig zurückgebogenen Endabschnitten über. Bei dem Einclipsen des Hohlprofils in die Trägerplatte können somit die beiden Schenkelfedern zusammengedrückt werden und mit den hakenförmig zurückgebogenen Endabschnitten zuerst in die offene Ausnehmung der Trägerplatte eingeschoben werden. Wenn das Hohlprofil eingeschoben ist, spreizen sich die Schenkel elastisch auseinander, und die hakenförmig zurückgebogenen Endabschnitte können in die Hinterschneidungen greifen, die gemäss Anspruch 3 in weiterer Ausbildung der Ausnehmungen der Trägerplatten in diesen ausgeformt sind. Der röhrchenförmige Abschnitt des Hohlprofils kann zweckmäßigerweise in den Durchmesserbereich von 10 bis 25 mm liegen.

Gemäß Anspruch 4 bestehen die elastisch verformbaren Stäbe bzw. Hohlprofile zweckmäßig aus Edelstahl.

Ein Ausführungsbeispiel der Verkleidung wird im Nachfolgenden anhand einer Zeichnung mit einer Figur beschrieben, woraus sich weitere Merkmale und Vorteile der Erfindung ergeben können. Es zeigt:
- Fig. 1: eine Ausführungsform in einer abgebrochen dargestellten Vorderansicht.

Als Bestandteile der Verkleidung sind Trägerplatten wie die Trägerplatte 11 gemäß Fig. 1 vorgesehen, die an einer nicht dargestellten Decke bzw. einem Bauwerkteil parallel zueinander montierbar sind. Jede der Trägerplatten, z.B. 11, weist eine Reihe von in Querabständen zueinander angeordneten Ausnehmungen, z.B. 12, auf, die jeweils zur Aufnahme eines als Sonderprofil geformten Stabs 13, wie in Fig. 1 dargestellt, geeignet sind.

Die parallelen Trägerplatten, z.B. 11, sind so ausgebildet und ausgerichtet, dass die Ausnehmungen der Trägerplatten, auch der unmittelbar benachbarten Trägerplatten, fluchten. Die Stäbe werden dadurch sicher in den Ausnehmungen 12 gehalten, dass sich Abschnitte der Stäbe elastisch von innen an Randabschnitte der Ausnehmungen anlegen.

Hierzu ist ein Hohlprofil des Stabs 13 mit Schenkeln 14 ausgeformt, die von einem im wesentlichen röhrchenförmigen Teil 15 des Hohlprofils abstehen und zwischen sich einen Längsschlitz 16 bilden. Endabschnitte 17 der Schenkel 14 sind hakenförmig zurückgebogen. Die hakenförmigen Endabschnitte 17 sind geeignet, sich an Hinterschneidungen, z.B. 19, an dem Schlitz 12, wo dieser in die Ausnehmung 12 übergeht, zur Anlage zu gelangen. Die Hinterschneidungen des Schlitzes 18 sind mit 19 bezeichnet.

Beispielsweise wird in dem rechten Teil der Figur 1 einer der Stäbe 13 im wesentlichen von unten mit seinen Schenkeln 14 in den Schlitz 18 der Ausnehmung 12 gedrückt, wobei die Schenkel 14 an dem Längsschlitz 16 zusammengedrückt sind. Wenn die Endabschnitte 17 in den größeren nicht bezeichneten Abschnitt der Ausnehmung 12 gelangen, können die Schenkel 14 des Stabs 12 auseinander federn und die Endabschnitte 17 können die Hinterschneidungen 19 hintergreifen. Damit ist der Stab 13 gegen Herausfallen aus der Ausnehmung 12 gesichert. Durch Zusammendrücken der Schenkel 14 kann der Stab 13 gleichwohl 12 im Bedarfsfall aus der Ausnehmung entfernt werden.

Bei dieser Ausführungsform kann vorteilhaft der röhrchenförmige Teil 15 in der Kontur frei nach Wunsch gewählt werden.

### Bezugszeichen

- 11: Trägerplatte
- 12: Ausnehmung
- 13: Stab
- 14: Schenkel
- 15: röhrchenförmiger Teil
- 16: Längsschlitz
- 17: Endabschnitt
- 18: Schlitz
- 19: Hinterschneidung

## Patentansprüche

1. Aus Stäben gebildete Verkleidung von Decken, Wänden oder dergleichen Bauwerkteilen, mit wenigstens zwei Trägerplatten (11), an denen je eine Reihe von in Querabständen angeordneten Stabaufnahmen vorgesehen sind, wobei die Stabaufnahmen als einseitig offene Ausnehmungen (12) an einem Rand je einer der Trägerplatten (11) ausgebildet sind, wobei die Stäbe (13) quer zu ihrer Längsrichtung elastisch verformbar sind, und wobei die Trägerplatten (11) so ausgebildet und ausgerichtet sind, dass die Ausnehmungen der - auch unmittelbar benachbarten - Trägerplatten (11) fluchten,
**dadurch gekennzeichnet,**
**dass** die Stäbe (13) als in Längsrichtung geschlitzte offene Hohlprofile ausgebildet sind, so dass sie sich beim Einclipsen in die Ausnehmungen (12) der Trägerplatten (11) elastisch verformen und in den Ausnehmungen (12) auseinanderfedern.

2. Verkleidung nach Anspruch 1,
**dadurch gekennzeichnet,**
**dass** das Hohlprofil der Stäbe (13) bis zu einem Längsschlitz (16) im Wesentlichen röhrchenförmig ist und an dem Längsschlitz (16) in zwei abstehende Schenkel (14) mit zurückgebogenen Endabschnitten (17) übergeht.

3. Verkleidung nach Anspruch 2,
**dadurch gekennzeichnet,**
**dass** die Ausnehmungen (12) der Trägerplatten (11) jeweils einen an deren Rand offenen Schlitz (18) mit Hinterschneidungen (19) aufweisen, der in eine größere Aussparung übergeht.

4. Verkleidung nach wenigstens einem der Ansprüche 1 - 3,
**dadurch gekennzeichnet,**
**dass** die Stäbe (13) aus Edelstahl bestehen.

## Claims

1. Cover made from rods for roofs, walls or other similar building elements, comprising at least two carrier plates (11) on which one row each of rod receivers are provided disposed in lateral distances, wherein said rod receivers are shaped as one-sided open recesses (12) on one edge of one of said carrier plates (11) each, wherein the rods (13) are elastically deformable at right angles relative to the longitudinal direction thereof, and wherein said carrier plates (11) are formed and aligned so that said recesses are in alignment with said carrier plates (11) also immediately adjacent thereto,
**characterized in**
**that** said rods (13) are shaped as open hollow profiles slotted in longitudinal direction so that when being clipped into said recesses (12) of said carrier plates (11), they elastically deform and spring-expand in said recesses (12).

2. Cover according to claim 1,
**characterized in**
**that** the hollow profile of said rods (13) up to a longitudinal slot (16) is substantially tubular-shaped and passes over into two spreading legs (14) having backwardly bent end sections (17).

3. Cover according to claim 1,
**characterized in**
**that** said recesses (12) each of said carrier plates (11) include a slot (18) open at its edge having back tapers (19), said slot passing over into a larger recess.

4. Cover according to at least one of claims 1 through 3,
**characterized in**
**that** said rods (13) consist of stainless steel.

## Revendications

1. Revêtement constitué de barres pour plafonds, murs ou éléments de construction équivalents, comportant au moins deux plaques de support (11) au niveau desquelles est prévue respectivement une rangée de logements de barres disposés transversalement et à distance, dans lequel les logements de barres sont conçus sous forme d'évidements (12) ouverts d'un côté au niveau d'un bord de chacune des plaques de support (11), dans lequel les barres (13) sont déformables par élasticité perpendiculairement à leur direction longitudinale et dans lequel les plaques de support (11) sont conçues et orientées de façon telle que les évidements des plaques de support (11) - également immédiatement voisins - sont alignés,
**caractérisé en ce que** les barres (13) sont conçues sous forme de profilés creux ouverts par une fente dans la direction longitudinale de telle sorte qu'elles se déforment par élasticité lors de l'enclipsage dans les évidements (12) des plaques de support (11) et qu'elles s'écartent par retour élastique dans les évidements (12).

2. Revêtement selon la revendication 1, **caractérisé en ce que** le profilé creux des barres (13) est essentiellement tubulaire jusqu'à une fente longitudinale (16) et se transforme au niveau de la fente longitudinale (16) en deux branches (14) qui s'écartent avec segments d'extrémité (17) recourbés.

3. Revêtement selon la revendication 2, **caractérisé en ce que** les évidements (12) des plaques de support (11) présentent respectivement au niveau de leur bord une fente ouverte (18) avec des contre-dépouilles (19), laquelle fente se transforme en un évidemment plus grand.

4. Revêtement selon l'une des revendications 1 à 3, **caractérisé en ce que** les barres (13) sont en acier spécial.
